# EUROPÄISCHE PATENTSCHRIFT

(11) **EP 0 088 161 B1**
(45) Veröffentlichungstag und Bekanntmachung des Hinweises auf die Patenterteilung: **23.10.1985**
(21) Anmeldenummer: 82111325.5
(22) Anmeldetag: 07.12.1982
(51) Int. Cl.: E04G 23/02

(54) **Hochdruckpacker zum Injizieren von Kunstharz in Betonrisse**
Device for injecting synthetic resin into the cracks of concrete under high pressure
Dispositif pour l'injection à haute pression d'une résine synthétique dans des fissures dans le béton

(30) Priorität: 05.02.1982 DE 3203871
(43) Veröffentlichungstag der Anmeldung: 14.09.1983
(73) Patentinhaber: fischerwerke Artur Fischer GmbH & Co. KG, D-72178 Waldachtal (DE)
(72) Erfinder: Fischer, Artur, Dr. H.C., D-7244 Tumlingen / Waldachtal 3 (DE)

## Beschreibung

Die Erfindung betrifft einen Hochdruckpacker zum Injizieren von Kunstharz in Betonrisse, bestehend aus einer Kunststoffhülse mit einer sich zum vorderen Stirnende hin verjüngenden, im Bohrloch verkeilbaren Mantelfläche und einem an das hintere Stirnende ansetzbaren Spritznippel.

Ein derartiger Hochdruckpacker ist z. B. aus der FR-A-2477 906 bekannt. Die Verjüngung der Mantelfläche des Hochdruckpackers ist so gewählt, daß etwa ¹/₄ bis ¹ ₕ der Länge des Pakkers von Hand in das im Beton vorbereitete Bohrloch eingeschoben werden kann. Danach wird mit Hammerschlägen der noch nicht mit dem Spritznippel versehene Hochdruckpacker vollständig in das Bohrloch eingetrieben. Dadurch wird die Kunststoffhülse im Bohrloch in ausreichendem Maße verkeilt, so daß auch bei Hochdruckinjektionen der Packer nicht aus dem Bohrloch gedrückt wird. Zum Injizieren des Kunstharzes wird auf den im Bohrloch eingesetzten Pakker der Spritznippel beispielsweise durch Eindrehen in die Innenbohrung der Kunststoffhülse aufgebracht. Bei der Erstellung des Bohrloches ist darauf zu achten, daß in der Bohrlochtiefe der auszufüllende Betonriß getroffen wird. Nur dann nämlich ist ein Ausfüllen des Risses möglich. Sehr häufig ist der Rißverlauf, insbesondere in der Betontiefe, an der Betonaußenfläche nicht erkennbar. Damit besteht die Gefahr, daß Bohrungen eingebracht werden, die für das Injizieren ungeeignet sind. Da die Eignung der Bohrungen erst durch eine Probeinjektion festgestellt werden kann, ergeben sich durch die bekannten Hochdruckpacker unnötige Mehraufwendungen an Material und Zeit.

Der Erfindung liegt daher die Aufgabe zugrunde, einen Hochdruckpacker zu schaffen, mit dem Fehlmontagen nicht bzw. nur sehr selten auftreten.

Erfindungsgemäß wird dies dadurch erreicht, daß die Mantelfläche des Hochdruckpackers mit von der vorderen Stirnseite ausgehenden, in Achsrichtung sich erstreckenden und das Aufsteigen des Kunstharzes entlang der Mantelfläche ermöglichenden Rillen versehen ist.

Durch diese Gestaltung sind auch solche Bohrungen für das Injizieren geeignet, bei denen der Riß die Bohrlochwandung im Bereich der Mantelfläche des Hochdruckpackers schneidet. Beim Einspritzen des Kunstharzes füllt dieser den keinen Riß anschneidenden Bohrlochgrund auf und steigt dann in den von der vorderen Stirnseite ausgehenden Rillen hoch. Über die den Betonriß anschneidenden Rille kann das Kunstharz nunmehr in den Betonriß eindringen. Das Injizieren erfolgt mit Drücken bis zu 450 bar. Durch Ausfüllen der Risse wird zum einen die ursprüngliche Druckfestigkeit des Betons wiederhergestellt und zum anderen Risse verschlossen und abgedichtet.

In einer weiteren Ausgestaltung der Erfindung kann die Mantelfläche mit wenigstens einer umlaufenden Rille versehen sein. Die umlaufende Rille schafft zum einen eine Verbindung zwischen den axial verlaufenden Rillen und bietet eine weitere Möglichkeit zum Anschneiden von insbesondere in Achsrichtung die Bohrlochwandung durchschneidenden Rissen.

In der Zeichnung ist ein Ausführungsbeispiel der Neuerung dargestellt.

Der Hochdruckpacker 1 besteht aus einer Kunststoffhülse 2 mit einer sich zum vorderen Stirnende 3 hin verjüngender Mantelfläche. Die Verjüngung ist so gewählt, daß die Hülse 2 beim Eintreiben im Bohrloch 4 verkeilt wird. Somit ist der Hochdruckpacker in der Lage, den beim Einspritzen auftretenden Druck aufzunehmen. In die im hinteren Bereich etwas erweiterte Innenbohrung 5 der Hülse 2 wird der Spritznippel 6 nach dem Einschlagen der Hülse in das Bohrloch eingeschraubt. Um einen ausreichenden Halt des Nippels 6 in der Innenbohrung 5 zu erzielen, entspricht der Durchmesser der Erweiterung 5a etwa dem Kerndurchmesser des am Nippel 6 angeordneten Außengewindes 7. Die Erweiterung 5a der Innenbohrung 5 schwächt ferner die Hülse 2 in diesem Bereich, so daß nach dem Einspritzen und Aushärten des Kunstharzes die Hülse 2 oberflächenbündig abgeschlagen werden kann.

Die am Außenumfang der Hülse 2 angeordneten, axial gerichteten Rillen 8 ermöglichen das Aufsteigen des Kunstharzes beim Einspritzvorgang, so daß die Rißabdichtung auch dann möglich ist, wenn der Riß 9 im Bereich der Mantelfläche der Hülse 2 die Bohrlochwandung schneidet. Die umlaufenden Rillen 10 wiederum verbinden die axial verlaufenden Rillen 8 einerseits und schneiden solche Risse an, die in Axialrichtung die Bohrlochwandung treffen. Als Einschlagsperre einerseits und zur Vergrößerung der Stirnfläche für das Einschlagen mit einem Hammer andererseits ist die Hülse 2 noch zusätzlich mit einem Rand 11 versehen. Unter axial verlaufende Rillen sind auch schraubenlinienförmig gewundene Rillen zu verstehen.

## Patentansprüche

1. Hochdruckpacker (1) zum Injizieren von Kunstharz in Betonrisse (3), bestehend aus einer Kunststoffhülse (2) mit einer sich zum vorderen Stirnende hin verjüngenden, im Bohrloch verkeilbaren glatten Mantelfläche und einem an das hintere Stirnende ansetzbaren Spritznippel (6), dadurch gekennzeichnet, daß die Mantelfläche des Hochdruckpackers (1) mit von der vorderen Stirnseite ausgehenden, in Achsrichtung sich erstreckenden und das Aufsteigen des Kunstharzes entlang der Mantelfläche ermöglichenden Rillen (8), versehen ist.

2. Hochdruckpacker nach Anspruch 1, dadurch gekennzeichnet, daß die Mantelfläche mit wenigstens einer, die Längsrillen (8) verbindenden umlaufenden Rille (10) versehen ist.

## Claims

1. High-pressure packer (1) for injecting synthetic resin into cracks (3) in concrete and comprising a plastics sleeve (2) which has a smooth outer surface that tapers towards its front end and which can be wedged in a drilled hole and an injection nipple (6) which can be mounted at the rear end of the sleeve, characterised in that the outer surface of the high-pressure packer (1) is provided with grooves (8) that extend in an axial direction from the front end and allow the synthetic resin to rise along the outer surface.

2. High-pressure packer according to claim 1, characterised in that the outer surface is provided with at least one circumferential groove (10) that connects the longitudinal grooves (8).

## Revendications

1. Cheville (1) pour injection sous haute pression, destinée à traiter des fissures (9) dans le béton en y injectant une résine synthétique; cette cheville comportant un corps tubulaire (2) en matière plastique dont la surface latérale lisse va en s'amincissant vers une extrémité antérieure (3) de la cheville, prévue pour être ainsi enfoncée et ancrée dans un trou foré à cet effet dans le béton à traiter; l'extrémité postérieure de la cheville étant prévue pour recevoir un embout (6) d'injection; la cheville étant caractérisée en ce que la surface latérale extérieure du corps (2) de la cheville (1) est pourvue de rainures (8) qui partent de l'extrémité antérieure du corps et sont orientées dans le sens axial de celui-ci, pour permettre le passage de la résine injectée, en laissant la résine remonter le long de la surface latérale du corps de la cheville.

2. Cheville selon la revendication 1, caractérisée en ce que la surface latérale du corps tubulaire de la cheville est pourvue d'au moins une gorge circulaire (10), qui l'entoure pour mettre les rainures longitudinales (8) en communication entre elles.
